# EUROPÄISCHE PATENTSCHRIFT

(11) **EP 1 325 668 B1**
(45) Veröffentlichungstag und Bekanntmachung des Hinweises auf die Patenterteilung: **17.01.2007**
(21) Anmeldenummer: 01974280.8
(22) Anmeldetag: 21.09.2001
(51) Int. Cl.: H05B 6/80

(54) **MIKROWELLENGERÄT**
MICROWAVE DEVICE
APPAREIL A MICRO-ONDES

(30) Priorität: 28.09.2000 DE 10048158
(43) Veröffentlichungstag der Anmeldung: 09.07.2003
(73) Patentinhaber: BSH Bosch und Siemens Hausgeräte GmbH, 81739 München (DE)
(72) Erfinder: HEROLD, Bernhard, 93059 Regensburg (DE); HORN, Katrin, 83301 Traunreut (DE); LINTNER, Kurt, 83365 Nussdorf (DE); SCHULTE, Martin, 83374 Traunwalchen (DE); THALER, Martin, 83317 Oberteisendorf (DE)
(86) Internationale Anmeldenummer: PCT/EP2001/010959
(87) Internationale Veröffentlichungsnummer: WO 2002/028145

(56) Entgegenhaltungen:
- EP-A- 1 005 255
- WO-A-98/34436
- DE-A- 4 322 946

## Beschreibung

Die Erfindung geht aus von einem Mikrowellengerät nach dem Oberbegriff des Anspruchs 1.

Ein derartiges Gerät ist bekannt aus der WO 1998/34436.

Aus der EP 1005 255 A1 ist ein weiteres Mikrowellengerät bekannt. Das Mikrowellengerät besitzt ein in einem Gehäuse angeordneten Garraum, eine Mikrowellenquelle und eine Halogenlampe. Die Halogenlampe ist als Heizelement nutzbar. Um die Halogenlampe vor Mikrowellen der Mikrowellenquelle zu schützen, und zwar insbesondere eine Glühwendel der Halogenlampe, und um eine Leckrate über Stromversorgungsleitungen der Halogenlampe unter bestimmten Grenzwerten zu halten, ist vor der Halogenlampe ein Lochgitter aus einem elektrisch leitenden Material angeordnet. Das Lochgitter wird von einer Blechplatte gebildet, in die Ausnehmungen eingebracht sind.

Die Aufgabe der Erfindung besteht darin, ein gattungsgemäßes Mikrowellengerät weiterzuentwickeln, und zwar insbesondere hinsichtlich seines Wirkungsgrads. Die Aufgabe wird erfindungsgemäß durch die Merkmale des Patentanspruchs 1 gelöst, während vorteilhafte Ausgestaltungen und Weiterbildungen der Erfindung den Unteransprüchen entnommen werden können.

Die Erfindung geht aus von einem Mikrowellengerät mit einem in einem Gehäuse angeordneten Garraum, mit zumindest einer Mikrowellenquelle und mit zumindest einer weiteren, zur Mikrowellenquelle alternativen Strahlungsquelle, die über ein Abschirmraster vor Mikrowellen der Mikrowellenquelle geschützt ist.

Es wird vorgeschlagen, daß zumindest ein Strahlungsreflektor von einer ebenen, zu einer Auflagefläche im Garraum senkrecht ausgebildeten Fläche gebildet ist und zum Garraum geneigt ist. Bei einer vorteilhaften Abschirmung der Strahlungsquelle vor Mikrowellen kann gleichzeitig eine Absorption der Strahlen der alternativen Strahlungsquelle zumindest weitgehend vermieden und der Wirkungsgrad gesteigert werden.

Die erfindungsgemäße Lösung kann bei verschiedenen, dem Fachmann als sinnvoll erscheinenden Strahlungsquellen eingesetzt werden, beispielsweise bei Strahlungsquellen, die eine reine Wärmestrahlung aussenden usw. Besonders vorteilhaft wird jedoch die erfindungsgemäße Lösung bei von Lichtquellen gebildeten Strahlungsquellen eingesetzt, die ein Glühelement aufweisen. Insbesondere Lichtquellen mit einem Glühelement erfordern eine Abschirmung, und zwar um das Glühelement vor einer Beschädigung zu schützen und um eine Leckage von Mikrowellen über das Glühelement und über Versorgungsleitungen des Glühelements zumindest weitgehend zu vermeiden. Ferner kann mit dem erfindungsgemäßen Abschirmraster ein gleichmäßiges Ausleuchten des Garraums erreicht werden. Die Lichtquelle kann rein sichtbares Licht zur Beleuchtung des Garraums ausstrahlen oder kann vorteilhaft zusätzlich als Heizelement nutzbar ausgeführt sein, und zwar indem diese beispielsweise Licht im Infrarotbereich aussendet, wie dies insbesondere bei Halogenlampen der Fall ist. Mit dem erfindungsgemäßen Abschirmraster kann ein vorteilhafter Heizwirkungsgrad der Lichtquelle erreicht werden.

Der Reflektor kann von einer ebenen, zu einer Auflagefläche im Garraum senkrecht ausgebildeten Fläche gebildet sein. Um jedoch möglicherweise auftretende Mehrfachreflexionen und damit verbundene Verluste zu vermeiden, können vorteilhaft ein oder mehrere Reflektoren in sich gekrümmt ausgeführt sein, so daß eine vorteilhafte Reflexion der Strahlen in den Garraum gewährleistet ist.

In einer weiteren Ausgestaltung der Erfindung wird vorgeschlagen, daß zumindest eine und vorteilhaft sämtliche Rastwandungen von einem dünnwandigen, polierten Metall gebildet sind, wodurch ein kostengünstiges Abschirmraster mit vorzugsweise kleinen Wandstärken erreicht werden kann. Daneben ist jedoch auch möglich, Wandungen mit einem hochreflektierenden Material zu beschichten, wie beispielsweise mit Aluminium, Silber usw., wodurch besonders hohe Reflexionsraten und geringe Absorptionswerte erreicht werden können.

Das Abschirmraster kann Rastausnehmungen mit verschiedenartigen, dem Fachmann als sinnvoll erscheinenden Grundflächen aufweisen, beispielsweise mit runden, ovalen oder eckigen Grundflächen. Besonders vorteilhaft besitzt das Abschirmraster jedoch Rastausnehmungen mit rechteckigen Grundflächen, wodurch das Abschirmraster einfach und kostengünstig ausgelegt und hergestellt werden kann, beispielsweise durch zusammengesteckte, ebene Metallbleche usw.

Um eine möglichst vorteilhafte Abschirmung bzw. Dämpfung der Mikrowellen zu erreichen, ist das Abschirmraster derart zu dimensionieren, daß eine Ausbreitung der Mikrowellen über das Abschirmraster zumindest weitgehend vermieden wird. Dies wird bei rechteckigen Rastausnehmungen vorteilhaft erreicht, indem diese mit einer Länge kleiner als eine halbe Mikrowellenlänge ausgeführt werden. Ferner ist vorteilhaft die Breite der Rastausnehmung gleich der halben Länge der Rastausnehmung ausgeführt. Rastausnehmungen mit runden, ovalen, dreieckigen oder fünfeckigen Grundflächen usw. sind nach allgemein bekannten Gesetzmäßigkeiten entsprechend auszulegen, so daß eine Ausbreitung der Mikrowellen durch das Abschirmraster zumindest weitgehend vermieden wird.

Abhängig von einer Höhe des Abschirmrasters ergeben sich unterschiedliche Dämpfungen. Die Höhe sollte vorteilhaft in der Weise ausgewählt werden, daß zumindest eine Dämpfung von 40 dB erreicht wird, wobei sich die logarithmierte Verhältnisgröße von 40 dB aus einer vorliegenden Mikrowellenleistung vor dem Abschirmraster und einer vorliegenden Mikrowellenleistung nach dem Abschirmraster, auf der der Strahlungsquelle zugewandten Seite ergibt. Bei gängigen Mikrowellenfrequenzen und insbesondere bei einer Frequenz von 2,45 GHz ist das Abschirmraster vorteilhaft zwischen 5 mm und 50 mm hoch ausgeführt.

Weitere Vorteile ergeben sich aus der folgenden Zeichnungsbeschreibung. In der Zeichnung ist ein Ausführungsbeispiel der Erfindung dargestellt. Die Zeichnung, die Beschreibung und die Ansprüche enthalten zahlreiche Merkmale in Kombination. Der Fachmann wird die Merkmale zweckmäßigerweise auch einzeln betrachten und zu sinnvollen weiteren Kombinationen zusammenfassen.

Es zeigen:
- Fig. 1: ein Mikrowellengerät ohne Gehäuse schräg von oben,
- Fig. 2: einen Ausschnitt II aus Fig. 1 vergrößert dargestellt,
- Fig. 3: einen Teilschnitt entlang der Linie III-III in Fig. 1 und
- Fig.4: Dämpfungen von Mikrowellen, abhängig von der Höhe und der Rastausnehmungslänge verschiedener erfindungsgemäßer Abschirmraster.

Fig. 1 und 3 zeigt ein Mikrowellengerät mit einem in einem Gehäuse 10 angeordneten Garraum 11, dessen Seitenwände von Blechwänden 25 und dessen Decke und Boden von Glasscheiben 20, 21 gebildet sind und der über eine nicht näher dargestellte Tür an seiner Vorderseite verschließbar ist. Ferner besitzt das Mikrowellengerät eine von einem Magnetron bzw. einer Laufzeitröhre gebildete Mikrowellenquelle 12, von der aus über einen Wellenleiter 22 Mikrowellen in den Garraum 11 zur Erwärmung eines Garguts leitbar sind. Neben der Mikrowellenquelle 12 besitzt das Mikrowellengerät zwei von Halogenlampen gebildete Strahlungsquellen 13, 14. Die erste Strahlungsquelle 13 ist oberhalb der die Decke des Garraums 11 bildenden Glasscheibe 20 und die zweite Strahlungsquelle 14 ist unterhalb der den Boden des Garraums 11 bildenden Glasscheibe 21 angeordnet und erstrecken sich quer über die gesamte Breite des Garraums 11. Die die Strahlungsquellen 13, 14 bildenden Halogenlampen besitzen jeweils eine Glühwendel, über die unsichtbares Licht im Infrarotbereich zur Erwärmung eines Garguts und sichtbares Licht zur Beleuchtung des Garraums 11 erzeugbar ist. Um in die vom Garraum 11 abgewandte Richtung strahlendes Licht in den Garraum 11 umzulenken, sind die Halogenlampen auf der vom Garraum 11 abgewandten Seite von schalenförmigen Reflektoren 23, 24 umgeben. Während des Betriebs des Mikrowellengeräts mit den Halogenlampen werden diese über eine nicht näher dargestellte Antriebseinheit oberhalb bzw. unterhalb des Garraums 11 gegenläufig nach vorn und nach hinten bewegt.

Die Strahlungsquellen 13, 14 sind über Abschirmraster 15, 16 vor den Mikrowellen der Mikrowellenquelle 12 geschützt. Das erste Abschirmraster 15 ist oberhalb der die Decke des Garraums 11 bildenden Glasscheibe 20, zwischen der Glasscheibe 20 und der ersten, oberen Strahlungsquelle 13 angeordnet und erstreckt sich über den gesamten Garraum 11. Das zweite Abschirmraster 16 ist unterhalb der den Boden des Garraums 11 bildenden Glasscheibe 21, zwischen der Glasscheibe 21 und der zweiten, unteren Strahlungsquelle 14 angeordnet und erstreckt sich ebenfalls über den gesamten Garraum 11. Erfindungsgemäß sind die Rastwandungen 17 von dünnwandigen, polierten und senkrecht zum Boden bzw. zur Decke des Garraums 11 ausgerichteten, ebenen Aluminiumblechen gebildet, so daß die Rastwandungen 17 Strahlungsreflektoren 18 bilden, über die Strahlen der Strahlungsquellen 13, 14 in den Garraum 11 reflektierbar sind. Die Aluminiumbleche sind zusammengesteckt und besitzen eine Stärke von 0,2 mm. Grundsätzlich sind auch andere, dem Fachmann als sinnvoll erscheinende Stärken denkbar, wie beispielsweise zwischen 0,1 mm und 5 mm, wobei je dünner die Wandungen sind, desto weniger werden Strahlen der Strahlungsquellen an Stirnseiten der Wandungen in ungewünschte Richtungen reflektiert. Die Abschirmraster 15, 16 besitzen Rastausnehmungen 19 mit rechteckigen Grundflächen, die eine Länge I von kleiner als eine halbe Mikrowellenlänge aufweisen. Bei einer vorliegenden Mikrowellenfrequenz von 2,45 GHz sollte die Länge I daher kleiner als 61,25 mm ausgeführt sein. Im dargestellten Ausführungsbeispiel ist die Länge I der Grundfläche 20 mm und die Breite b der Grundfläche ist gleich der halben Länge I und damit 10 mm (Fig. 1 und 2).

Abhängig von der Höhe h des Abschirmrasters 15, 16 ergeben sich unterschiedliche Dämpfungen D, wie dies in Fig. 4 bei einer Mikrowellenfrequenz von 2,45 GHz dargestellt ist. Vorzugsweise sollte eine Dämpfung D von größer/gleich 40 dB erreicht werden. Bei dem dargestellten Ausführungsbeispiel sind die Abschirmraster 15, 16 mit einer Höhe h von 40 mm ausgeführt.

### Bezugszeichen

- 10: Gehäuse
- 11: Garraum
- 12: Mikrowellenquelle
- 13: Strahlungsquelle
- 14: Strahlungsquelle
- 15: Abschirmraster
- 16: Abschirmraster
- 17: Rastwandung
- 18: Strahlungsreflektor
- 19: Rastausnehmung
- 20: Glasscheibe
- 21: Glasscheibe
- 22: Wellenleiter
- 23: Reflektor
- 24: Reflektor
- 25: Blechwand
- I: Länge
- b: Breite
- h: Höhe
- D: Dämpfung

## Patentansprüche

1. Mikrowellengerät mit einem in einem Gehäuse (10) angeordneten Garraum (11), mit zumindest einer Mikrowellenquelle (12) und mit zumindest einer weiteren, zur Mikrowellenquelle (12) alternativen Strahlungsquelle (13, 14), die über ein Abschirmraster (15, 16) vor Mikrowellen der Mikrowellenquelle (12) geschützt ist, wobei zumindest eine Rastwandung (17) des Abschirmrasters (15, 16) einen Strahlungsreflektor (18) aufweist, über den Strahlen der alternativen Strahlungsquelle (13, 14) in den Garraum (11) reflektierbar sind, **dadurch gekennzeichnet, dass** zumindest ein Strahlungsreflektor (18) von einer ebenen, zu einer Auflagefläche im Garraum senkrecht ausgebildeten Fläche gebildet ist und zum Garraum geneigt ist.

2. Mikrowellengerät nach Anspruch 1, **dadurch gekennzeichnet, daß** die alternative Strahlungsquelle (13, 14) von einer Lichtquelle mit einem Glühelement gebildet ist.

3. Mikrowellengerät nach Anspruch 2, **dadurch gekennzeichnet, daß** die von einer Lichtquelle gebildete alternative Strahlungsquelle (13, 14) als Heizelement nutzbar ist.

4. Mikrowellengerät nach einem der vorhergehenden Ansprüche, **dadurch gekennzeichnet, daß** zumindest eine Rastwandung (17) von einem dünnwandigen, polierten Metall gebildet ist.

5. Mikrowellengerät nach einem der vorhergehenden Ansprüche, **dadurch gekennzeichnet, daß** das Abschirmraster (15, 16) Rastausnehmungen (19) mit rechteckigen Grundflächen aufweist.

6. Mikrowellengerät nach Anspruch 5, **dadurch gekennzeichnet, daß** die Länge (I) der Rastausnehmung (19) kleiner als eine halbe Mikrowellenlänge ist.

7. Mikrowellengerät nach Anspruch 6, **dadurch gekennzeichnet, daß** die Breite (b) der Rastausnehmung (19) gleich der halben Länge (I) der Rastausnehmung (19) ist.

8. Mikrowellengerät nach einem der vorhergehenden Ansprüche, **dadurch gekennzeichnet, daß** das Abschirmraster (15, 16) eine Höhe (h) zwischen 5 mm und 50 mm aufweist.

## Claims

1. Microwave apparatus with a cooking chamber (11) arranged in a housing (10), with at least one microwave source (12) and with at least one further radiation source (13, 14), which is protected by way of a screening grid (15, 16) from microwaves of the microwave source (12), alternative to the microwave source (12), wherein at least one grid wall (17) of the screening grid (15, 16) has a radiation reflector (18) by way of which the rays of the alternative radiation source (13, 14) can be reflected into the cooking chamber (11), **characterised in that** at least one radiation reflector (18) is formed by a flat surface, which is constructed perpendicularly to a support surface in the cooking chamber, and is inclined relative to the cooking chamber.

2. Microwave apparatus according to claim 1, **characterised in that** the alternative radiation source (13, 14) is formed by a light source with an incandescent element.

3. Microwave apparatus according to claim 2, **characterised in that** the alternative radiation source (13, 14) formed by a light source is usable as a heating element.

4. Microwave apparatus according to one of the preceding claims, **characterised in that** at least one grid wall (17) is formed by a thin-walled polished metal.

5. Microwave apparatus according to one of the preceding claims, **characterised in that** the screening grid (15, 16) has grid recesses (19) with rectangular base areas.

6. Microwave apparatus according to claim 3, **characterised in that** the length (I) of the grid recess (19) is smaller than half the microwave length.

7. Microwave apparatus according to claim 6, **characterised in that** the width (b) of the grid recess (9) is equal to half the length (I) of the grid recess (19).

8. Microwave apparatus according to one of the preceding claims, **characterised in that** the screening grid (15, 16) has a height (h) between 5 millimetres and 50 millimetres.

## Revendications

1. Appareil à micro-ondes comprenant une chambre de cuisson (11) disposée dans un boîtier (10), comprenant au moins une source de micro-ondes (12) et comprenant au moins une autre source de rayonnement (13, 14) alternative à la source de micro-ondes (12), la source de rayonnement étant protégée contre les micro-ondes de la source de micro-ondes (12) par l'intermédiaire d'une grille de protection (15, 16), au moins une paroi de trame (17) de la grille de protection (15, 16) présentant un réflecteur de rayonnement (18), par l'intermédiaire duquel des rayons de la source de rayonnement alternative (13, 14) peuvent être réfléchis dans la chambre de cuisson (11), **caractérisé en ce qu'**au moins un réflecteur de rayonnement (18) est formé par une surface plane, exécutée perpendiculairement à une surface d'appui dans la chambre de cuisson, et est incliné vers la chambre de cuisson.

2. Appareil à micro-ondes selon la revendication 1, **caractérisé en ce que** la source de rayonnement alternative (13, 14) est formée par une source lumineuse ayant un élément incandescent.

3. Appareil à micro-ondes selon la revendication 2, **caractérisé en ce que** la source de rayonnement alternative (13, 14) formée par une source lumineuse est utilisable comme élément de chauffage.

4. Appareil à micro-ondes selon l'une quelconque des revendications précédentes, **caractérisé en ce qu'**au moins une paroi de trame (17) est formée par un métal poli, à paroi mince.

5. Appareil à micro-ondes selon l'une quelconque des revendications précédentes, **caractérisé en ce que** la grille de protection (15, 16) présente des évidements de trame (19) ayant des surfaces de base rectangulaires.

6. Appareil à micro-ondes selon la revendication 5, **caractérisé en ce que** la longueur (I) de l'évidement de trame (19) est plus petite qu'une demi-longueur de micro-onde.

7. Appareil à micro-ondes selon la revendication 6, **caractérisé en ce que** la largeur (b) de l'évidement de trame (19) est égale à la demi-longueur (I) de l'évidement de trame (19).

8. Appareil à micro-ondes selon l'une quelconque des revendications précédentes, **caractérisé en ce que** la grille de protection (15, 16) présente une hauteur (h) comprise entre 5 mm et 50 mm.
